# EUROPÄISCHE PATENTSCHRIFT

(11) **EP 2 166 908 B1**
(45) Veröffentlichungstag und Bekanntmachung des Hinweises auf die Patenterteilung: **01.06.2011**
(21) Anmeldenummer: 08749492.8
(22) Anmeldetag: 21.05.2008
(51) Int. Cl.: A47K 3/00

(54) **BADEWANNE MIT TÜREINSTIEG**
BATHTUB WITH DOOR ACCESS
BAIGNOIRE ÉQUIPÉE D'UNE PORTE D'ACCÈS

(30) Priorität: 11.07.2007 DE 202007009656 U
(43) Veröffentlichungstag der Anmeldung: 31.03.2010
(73) Patentinhaber: Saniku S.A., 2108 Couvet (CH)
(72) Erfinder: DUSAR, Heinz, 56584 Anhausen (DE)
(74) Vertreter: Müller, Karl-Ernst
(86) Internationale Anmeldenummer: PCT/EP2008/004058
(87) Internationale Veröffentlichungsnummer: WO 2009/006966

(56) Entgegenhaltungen:
- FR-A- 2 747 555
- JP-A- 2000 271 185
- US-A1- 2005 102 746

## Beschreibung

Die Erfindung betrifft eine Wanne mit einer in einer im Bereich einer Seitenwand der Wanne ausgebildeten U-förmigen Öffnung angeordneten Tür, wobei die Tür um eine seitlich neben der Öffnung an der Wanne gehalterte Drehachse in die Wanne hinein schwenkbar und zwischen Tür und Wannenkörper eine Dichtung angeordnet ist, und wobei die Tür an ihrem der Drehachse gegenüberliegenden Ende mittels einer Verriegelungsvorrichtung mit dem Wannenkörper verriegelbar ist und in dem Wannenkörper ein die Öffnung umschließender, U-förmiger Verstärkungsrahmen angeordnet ist, an welchem die Drehachse und die Verriegelungsvorrrichtung der Tür festgelegt sind.

Eine Wanne mit den vorgenannten Merkmalen ist aus der US 2005/0102746 A1 bekannt. Die als Sitzbadewanne ausgebildete Wanne weist an einer Seitenwand eine U-förmige Öffnung als Einstieg auf, die durch eine in das Wanneninnere aufschwenkbare Tür verschließbar ist. Zur Aufnahme der dafür vorgesehene Türscharniere einerseits und der Verriegelungsvorrichtung für die Tür andererseits ist der Wannenkörper im Bereich der Öffnung doppelwandig mit einer äußeren Schürze ausgebildet, so daß sich ein die Öffnung für die Tür umschließender U-förmiger Verstärkungsrahmen ergibt. Im Bereich dieses Verstärkungsrahmens sind drei einzelne Scharniere zur Halterung der Tür an dem Verstärkungsrahmen angeordnet; auf der den Scharnieren gegenüberliegenden Seite ist die Verriegelungseinrichtung in Form einer in der Tür drehbar gelagerten Verriegelungsstange mit davon getragenen Verriegelungsklauen angeordnet, die bei geschlossener Tür eine an dem Verstärkungsrahmen angebrachte Vorsprungsleiste hintergreifen.

Der Erfindung liegt die Aufgabe zugrunde, bei einer Wanne mit den gattungsgemäßen Merkmalen die Anbringung der Tür an dem Wannenkörper zu verbessern.

Die Lösung dieser Aufgabe ergibt sich aus dem Anspruch 1; vorteilhafte Ausgestaltungen und Weiterbildungen der Erfindung sind in den Unteransprüche angegeben.

Die Erfindung sieht in ihrem Grundgedanken vor, daß dass die Drehachse aus einer an ihrem oberen Ende fest mit der Tür verbundenen, durch den Wannenkörper geführten, und zumindest im oberen und unteren Endbereich an dem Verstärkungsrahmen gelagerten Scharnierstange besteht.

Nach einem Ausführungsbeispiel der Erfindung ist vorgesehen, daß die Scharnierstange in jeweils einem am oberen und am unteren Endbereich des Verstärkungsrahmens befestigten Drehlager befestigt ist.

Soweit nach einem Ausführungsbeispiel der Erfindung vorgesehen ist, dass das das untere Ende der Scharnierstange lagernde Drehlager an einer an dem Verstärkungsrahmen in Öffnungsrichtung der Tür verstellbar angeordneten Platte befestigt ist und dass das obere Ende der Scharnierstange lagernde Drehlager als in den Verstellrichtungen der Scharnierstange nachgiebiges Lager ausgebildet ist, wobei die Platte über ein Schraubgewinde verstellbar sein kann, ergibt sich damit der Vorteil, dass über die Verstellung der Platte auch die Lage der Scharnierstange in der Öffnungsrichtung der Tür einstellbar ist, so dass über die Verstellung der Scharnierstange bei geschlossener Tür der Druck der Tür gegen die im Bereich der Öffnung angeordnete und flächig gegen das Türblatt anliegende Dichtung einstellbar ist.

Es kann vorgesehen sein, dass die Scharnierstange an ihrem oberen Ende mit einem die Oberkante der Tür bildenden und die Öffnung überbrückenden Bügel verbunden ist und der Bügel bei geschlossener Tür über die an seinem freien Ende angreifende Verriegelungsvorrichtung mit dem Verstärkungsrahmen verbindbar ist. Hiermit ist der Vorteil verbunden, dass über den Bügel die offene Seite des Verstärkungsrahmens geschlossen wird, so dass bei geschlossener Tür auch ein geschlossener Verstärkungsrahmen vorhanden ist, in welchem eine gegenseitige Abstützung und Kraftaufnahme erfolgt.

Nach einem Ausführungsbeispiel besteht die Verriegelungsvorrichtung aus einem durch eine am Ende des Bügels ausgebildete Öse hindurchsteckbaren und in eine Verriegelungsöffnung des Verstärkungsrahmens einsteckbaren Zapfen. Hierbei kann vorgesehen sein, dass der an seinem oberen Ende mit einer Handhabe versehene Zapfen in dem Verstärkungsrahmen mittels eines über eine Steuervorrichtung elektrisch ansteuerbaren Riegels verriegelbar ist.

Gemäß einer Ausgestaltung der Erfindung besteht die Handhabe aus einem Teilstück des Bügels, das bei geschlossener und verriegelter Tür einen formschlüssigen Bestandteil des Bügels bildet und zur Handhabung des Zapfens in eine winklig zum Bügel stehende Stellung verdrehbar ist. Hiermit wird eine zusätzliche Verriegelungsstufe erreicht, weil nämlich bei geschlossener und verriegelter Tür die Handhabe aufgrund ihrer formschlüssigen Einsenkung in den Bügel nicht ergriffen und somit auch der Zapfen nicht herausgezogen werden kann; vielmehr bedarf es einer Verschwenkung der Handhabe in eine Betätigungsstellung, um die Handhabe mit Zapfen aus der Verriegelungsöffnung hinausheben zu können, sofern in einer zweiten Verriegelungsstufe der Riegel den Zapfen freigegeben hat.

Für diese zweite Verriegelungsstufe ist nach einem Ausführungsbeispiel der Erfindung vorgesehen, dass der Zapfen eine Betätigung zur Ansteuerung der Steuervorrichtung für den Riegel aufweist, wobei vorgesehen sein kann, dass die Betätigung aus einem in dem Zapfen verschiebbar angeordneten Taster besteht und der Taster in seiner Betätigungsstellung einen Anschluss der Steuervorrichtung an eine Stromversorgung herstellt. Mit dieser Ausführungsform ist der Vorteil verbunden, dass im Normalfall die Steuervorrichtung nicht an die Stromversorgung angeschlossen ist, was die elektrische Sicherheit erhöht. Erst durch die Betätigung des Tasters erfolgt der Anschluss der Steuervorrichtung an die Stromversorgung, so dass die Steuervorrichtung nun ihrerseits arbeitsfähig ist.

In einer alternativen Ausführungsform ist vorgesehen, dass die Verriegelungsvorrichtung aus einem in dem Verstärkungsrahmen verschiebbar angeordneten Verriegelungsbolzen besteht, der von einer Feder in seine in eine am Bügel angeordnete Verriegelungsausnehmung eingerastete Verriegelungsstellung vorgespannt und mittels eines von einer Steuervorrichtung ansteuerbaren elektrischen Stellantriebes in einer außer Eingriff mit dem Bügel stehende Freigabestellung überführbar ist.

Um die Handhabung der Verriegelungsvorrichtung beim Schließen der Tür zu vereinfachen, kann vorgesehen sein, dass der Verriegelungsbolzen an seiner dem Wanneninneren zugewandten Seite eine Schrägfläche aufweist derart, dass der Bügel bei der Schließbewegung der Tür den Verriegelungsbolzen entgegen der Federwirkung verschiebt. Hiermit ist der Vorteil verbunden, dass beim Schließen der Tür der Bügel auf die Schrägfläche des Verriegelungsbolzens aufläuft und somit die Tür automatisch mit dem Verriegelungsbolzen verrastet.

Nach einem Ausführungsbeispiel der Erfindung ist vorgesehen, dass die Steuervorrichtung für den elektrischen Stellantrieb aus einem in dem Bügel gegen die Wirkung einer Feder in dem Bügel eindrückbaren Entriegelungsknopf besteht, der an seiner dem Verriegelungsbolzen zugewandten Unterseite einen mit einem im Verriegelungsbolzen angeordneten Reed-Kontakt zusammenwirkenden und diesen bei Annäherung an den Verriegelungsbolzen schließenden Magneten aufweist derart, dass das Schließen des Reed-Kontaktes den elektrischen Stellantrieb für die Bewegung des Verriegelungsbolzens auslöst.

Damit der an dem Entriegelungsknopf vorgesehene Magnet den im Verriegelungsbolzen untergebrachten Reed-Kontakt schließen kann, ist vorgesehen, dass der Entriegelungsknopf aus Kunststoff besteht.

Um sicherzustellen, dass die Tür nicht etwa bei gefüllter Wanne geöffnet wird, ist nach einem Ausführungsbeispiel der Erfindung vorgesehen, dass an der Wanne ein Sensor zur Feststellung einer Wannenfüllung mit Wasser angebracht ist, der ein entsprechendes Signal an die Steuervorrichtung gibt; soweit die Steuervorrichtung dann entsprechend auf das Sensorsignal zu reagieren hat, kann vorgesehen sein, dass die Steuervorrichtung bei einem eine leere Wanne anzeigenden Sensorsignal einen den Riegel in die Freigabestellung bewegenden Elektromagneten ansteuert und bei einem eine Wasserfüllung in der Wanne anzeigenden Sensorsignal keine Ansteuerung des Elektromagneten vornimmt.

Zur Ausbildung des im Wannenkörper zu integrierenden Verstärkungsrahmens kann nach Ausführungsbeispielen der Erfindung vorgesehen sein, dass der Verstärkungsrahmen aus einem Metallrahmen oder alternativ aus einem aus einem verstärkten Kunststoff bestehenden Gussteil gebildet ist, wobei im letzteren Fall auch die Möglichkeit besteht, dieses Gussteil in einem Arbeitsgang beim Gießen des Wannenkörpers mit herzustellen beziehungsweise zu integrieren.

In der Zeichnung sind Ausführungsbeispiele der Erfindung wiedergegeben, welche nachstehend beschrieben sind. Es zeigen:
- Fig. 1: eine Badewanne mit Tür in einer Perspektivansicht,
- Fig. 2: die Verriegelung der Tür an dem Wannenkörper bei geschlossener Verriegelung,
- Fig. 3: den Gegenstand der Figur 2 während des Öffnens der Verriegelungsvorrichtung,
- Fig. 4: die Lagerung des unteren Endes der Scharnierstange für die Tür in einer vergrößerten Einzeldarstellung,
- Fig. 5: ein anderes Ausführungsbeispiel der Verriegelung der Tür an dem Wannenkörper entsprechend Figur 2 beziehungsweise 3 bei geöffneter Verriegelung,
- Fig. 6: den Entriegelungsknopf gemäß Figur 5 in einer vergrößerten Einzeldarstellung.

Wie sich zunächst aus Figur 1 ergibt, besteht die mit einer Tür ausgestattete Wanne aus einem Wannenkörper 10 mit Seitenwänden 11. Der Wannenkörper 10 ist durch einen Tragrahmen 12 abgestützt, der verstellbare Stützen 13 zur Abstützung des Warenkörpers 10 in dem Tragrahmen 12 aufweist, wobei der Tragrahmen 12 selbst wiederum auf Füßen 14 aufstellbar ist.

Der Wannenkörper 10 weist in der vorderen Seitenwand 11 eine Öffnung 15 auf, in der eine Tür 16 angeordnet ist. Die Tür 16 ist nach innen in Richtung des Pfeils 35 aufschwenkbar, wenn die in Figur 1 in verriegelter Stellung sich befindende Verriegelungsvorrichtung 27 gelöst ist. Die U-förmige Öffnung 15 in der Seitenwand 11 des Wannenkörpers 10 ist von einem die Öffnung 15 umschließenden U-förmigen Verstärkungsrahmen 17 umgeben, der bei dem dargestellten Ausführungsbeispiel aus einem entsprechend angepassten Metallrahmen besteht. Die Tür 16 ist an ihrer linken Seite mittels einer Scharnierstange 18 an dem Verstärkungsrahmen 17 gelagert, wobei Öffnung 15 und Verstärkungsrahmen 17 sich trapezförmig zum Bodenrand des Wannenkörpers 10 verjüngen, so dass entsprechend Raum für die Anordnung einer Scharnierstange 18 zur Scharnierlagerung der Tür 16 gegeben ist. Die an ihrem oberen Ende fest mit der Tür 16 verbundenen Scharnierstange 18 ist im oberen Bereich des Verstärkungsrahmens 17 in einem daran befestigten Drehlager gelagert und steht mit ihrem unteren Ende in einem auf einer Platte 33 befestigten Drehlager 34 auf, wobei die Platte 33 an dem Ansatz 19 gehaltert, jedoch mittels eines Schraubgewindes in Öffnungsrichtung der Tür relativ zum Ansatz 19 (Pfeile 37) verschiebbar ist. Bei 28 befindet sich in dem Ansatz 19 ein Eingriff für ein entsprechendes Werkzeug 40, mit dem das Schraubgewinde betätigt und somit die Platte 33 für die Halterung des das untere Ende der Scharnierstange 18 lagernden Drehlagers 34 verschiebbar ist. Mit dieser Verschiebung kann der Tür 16 in geschlossenem Zustand eine unterschiedliche Anpresskraft gegen die im Bereich der Öffnung 15 angeordnete, hier nicht weiter dargestellte Dichtung vermittelt werden.

Am oberen Ende des vorzugsweise aus Glas bestehenden Türblattes 21 befindet sich ein Bügel 20, der an seinem, linken Ende fest mit der Scharnierstange 18 verbunden ist, und der in dem in Figur 1 dargestellten geschlossenen Zustand der Tür 16 die Öffnung 15 mit Tür 16 übergreift und an seinem gegenüberliegenden Ende mittels der angesprochenen Verriegelungsvorrichtung 27 mit dem dort befindlichen oberen Ende des U-förmigen Verstärkungsrahmens 17 verriegelt ist.

Wie sich näher aus Figuren 2 und 3 ergibt, geschieht die Verriegelung über einen Zapfen 22, der durch eine an dem freien Ende des Bügels 20 ausgebildete Öse 29 hindurchsteckbar und in eine nicht weiter dargestellte, an dem Verstärkungsrahmen 17 ausgebildete Verriegelungsöffnung einsteckbar ist. Der Zapfen 22 ist Bestandteil einer Handhabe 23, die derart aus der Kontur des Bügels 21 herausgearbeitet ist, dass die Handhabe 23 in der in Figur 2 ersichtlichen Verriegelungsstellung formschlüssig in der an dem Bügel insoweit ausgebildeten Einsenkung 24 liegt und daher nicht ergriffen und betätigt werden kann. Zur Betätigung der Verriegelungs-vorrichtung 27 bedarf es zunächst einer Verschwenkung der Handhabe 23 in Richtung des Pfeils 36 nach innen in einen Winkel zum Bügel 20, und in dieser Betätigungsstellung kann die Handhabe 23 mit Zapfen 22 ergriffen und somit aus der Verriegelungsposition für die Tür 16 herausgezogen werden. Hiermit ist eine erste Verriegelungsstufe sichergestellt, in welcher ein unbeabsichtigtes Herausheben der Handhabe 23 mit Zapfen 22 nicht möglich ist.

Wie im einzelnen nicht weiter dargestellt, ist der Zapfen 22 im Inneren des Verstärkungsrahmens 17 über einen nicht dargestellten Riegel verriegelbar, der längsverschiebbar ist und in eine am unteren Ende des Zapfens 22 eingerichtete Nut eingreift, so dass der Zapfen 22 auch bei verriegeltem Riegel gegenüber dem Riegel drehbar ist. Eine Freigabe des Zapfens 22 durch den vorgesehenen Riegel erfolgt dann, wenn ein entsprechend vorgesehener Elektromagnet den Riegel beaufschlagt und diesen aus der am Zapfen 22 vorgesehenen Nut herauszieht. Zur Ansteuerung dieses Elektromagneten ist eine mit 26 bezeichnete Steuervorrichtung vorgesehen, die folgendermaßen arbeitet: Außerhalb des unmittelbaren, in einer noch zu beschreibenden Weise einzuleitenden Entriegelungsvorgangs ist die Steuervorrichtung 26 stromlos, dass heißt nicht an die Stromversorgung der Verriegelungsvorrichtung angeschlossen. Dieser Anschluss an die Stromversorgung wird erst durch die Betätigung eines in der Handhabe 23 mit Zapfen 22 angeordneten Tasters 25 hergestellt, der den Stromfluss zur Steuervorrichtung 26 herstellt. Weiterhin ist ein nicht weiter dargestellter kapazitiv arbeitender Sensor außen am Wannenkörper angebracht, der feststellt, ob sich Wasser in der Wanne befindet. Nur wenn sich kein Wasser in der Wanne befindet, steuert die nun unter Strom stehende Steuervorrichtung 26 aufgrund eines entsprechenden, vom Sensor kommenden Signals den Elektromagneten an und veranlasst diesen, den Riegel aus seiner Verriegelungsposition für den Zapfen 22 zu bewegen, so dass die Handhabe 23 mit Zapfen 22 aus dem Verstärkungsrahmen 17 herausgehoben und die Tür geöffnet werden kann. Nach Herausnehmen des Zapfens 22 ist die Stromversorgung unterbrochen und eine Feder führt den Riegel in seine Verriegelungsstellung zurück. Wird anschließend beim Schließen der Tür der Zapfen 22 wiederum in den Verstärkungsrahmen 17 eingedrückt, so schnappt der unter Federwirkung stehende Riegel in die am Zapfen vorgesehene Verriegelungsnut ein. Danach ist die Handhabe 23 wiederum aus ihrer Betätigungsstellung (Figur 3) in ihre Verriegelungsstellung gemäß Figur 2 zu drehen.

Zurückkommend auf Figur 1 ist anzumerken, dass die Energieversorgung der elektrisch arbeitenden Verriegelungsvorrichtung 27 über in einem Fach 30 untergebrachte Batterien 32 geschieht, wobei eine elektrische Zuleitung 31 von dem Batteriefach 30 zur Verriegelungsvorrichtung 27 geführt ist.

In den Figuren 5 und 6 ist eine alternative Verriegelungsvorrichtung für die Verriegelung der Tür 16 an dem Verstärkungsrahmen 17 dargestellt. Hierbei ist an den Bügel 20 ein der Form der bei den zu Figuren 2 beziehungsweise 3 beschriebenen Ausführungsbeispiel vorgesehenen beweglichen Handhabe 23 entsprechender Vorsprung 55 angeordnet, der bei geschlossener Tür 16 formschlüssig in einen an dem Verstärkungsrahmen 17 ausgebildeten, zur Innenseite der Wanne geöffneten Rücksprung 52 passt. Im Bereich des Rücksprungs 56 ist an dem Verstärkungsrahmen ein Verriegelungsbolzen 51 verschiebbar angeordnet derart, dass der Verriegelungsbolzen 51 aus der in Figur 5 dargestellten Stellung in die Rücksprungfläche eindrückbar ist, so dass der Vorsprung 55 in den Rücksprung 56 eingleiten kann. Der Verriegelungsbolzen 51 ist von einer nicht weiter dargestellten Feder in seine in den Rücksprung 56 hineinstehende vorspringende Stellung vorgespannt, und an der Unterseite des Vorsprunges 55 ist dem Verriegelungsvorsprung 51 eine nicht dargestellte Verriegelungsausnehmung zugeordnet. Der Verriegelungsbolzen 51 weist an der dem Wanneninneren zugewandten Seite eine Schrägfläche 52 auf derart, dass der Bügel 20 bei der Schließbewegung der Tür 16 den Verriegelungsbolzen 51 entgegen der diesen belasteten Feder in die zugeordnete Fläche des Rücksprunges 56 eindrückt, bis nach Schließen der Tür 16 der Verriegelungsbolzen 51 selbsttätig unter der Wirkung der gespannten Feder in die Verriegelungsausnehmung des Vorsprunges 55 einrastet.

Zum Öffnen der Türverriegelung ist in den Vorsprung 56 ein Entriegelungsknopf 50 gegen die Wirkung einer diesen vorspannenden Feder 53 eindrückbar angeordnet. An seiner dem Verriegelungsbolzen 51 zugewandten Unterseite ist an dem aus Kunststoff bestehenden Entriegelungsknopf 50 ein Magnet 54 angeordnet. Wie nicht weiter dargestellt, ist in dem Verriegelungsbolzen 51 ein Reed-Kontakt angeordnet, dessen Schließen eine nicht weiter dargestellte elektrisch angetriebene Stellvorrichtung auslöst, die für eine Bewegung des Verriegelungsbolzens 51 aus der Verriegelungsausnehmung des Vorsprunges 55 des Bügels 20 heraus sorge trägt. Wird also der Entriegelungsknopf 50 in den Vorsprung 55 des Bügels 20 eingedrückt, so schließt aufgrund seiner Annäherung an den Verriegelungsbolzen 51 der Magnet 54 des Entriegelungsknopfes 50 den im Verriegelungsbolzen 51 angeordneten Reed-Kontakt und löst dadurch den Stellantrieb für die Bewegung des Verriegelungsbolzens 51 in dessen Entriegelungsstellung aus. Es kann die Tür 16 geöffnet werden. Ist die Tür 16 aufgeschwenkt, so kehrt der Verriegelungsbolzen 51 unter der Wirkung der ihm vorspannenden Feder in die in Figur 5 dargestellte Stellung zurück.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Wanne mit einer in einer im Bereich einer Seitenwand der Wanne ausgebildeten U-förmigen Öffnung (15) angeordneten Tür (16), wobei die Tür (16) um eine seitlich neben der Öffnung (15) an der Wanne gehalterte Drehachse (18) in die Wanne hinein schwenkbar und zwischen Tür (16) und Wannenkörper (10) eine Dichtung angeordnet ist, und wobei die Tür (16) an ihrem der Drehachse (18) gegenüberliegenden Ende mittels einer Verriegelungsvorrichtung (27) mit dem Wannenkörper (10) verriegelbar ist und in dem Wannenkörper (10) ein die Öffnung (15) umschließender, U-förmiger Verstärkungsrahmen (17) angeordnet ist, an welchem die Drehachse (18) und die Verriegelungsvorrrichtung (27) der Tür (16) festgelegt sind, **dadurch gekennzeichnet, dass** die Drehachse aus einer an ihrem oberen Ende fest mit der Tür (16) verbundenen, durch den Wannenkörper (10) geführten, und zumindest im oberen und unteren Endbereich an dem Verstärkungsrahmen (17) gelagerten Scharnierstange (18) besteht.

2. Wanne nach Anspruch 1, **dadurch gekennzeichnet, dass** das das untere Ende der Scharnierstange (18) lagernde Drehlager (34) an einer an dem Verstärkungsrahmen (17) in Öffnungsrichtung der Tür (16) verstellbar angeordneten Platte (33) befestigt ist und dass das obere Ende der Scharnierstange (18) lagernde Drehlager als in den Verstellrichtungen der Scharnierstange (18) nachgiebiges Lager ausgebildet ist.

3. Wanne nach Anspruch 2, **dadurch gekennzeichnet, dass** die Platte (33) über ein Schraubgewinde verstellbar ist.

4. Wanne nach einem der Ansprüche 1 bis 3, **dadurch gekennzeichnet, dass** die Scharnierstange (18) an ihrem oberen Ende mit einem die Oberkante der Tür (16) bildenden und die Öffnung (15) überbrückenden Bügel (20) verbunden ist und der Bügel (20) bei geschlossener Tür (16) über die an seinem freien Ende angreifende Verriegelungsvorrichtung (27) mit dem Verstärkungsrahmen (17) verbindbar ist.

5. Wanne nach Anspruch 4, **dadurch gekennzeichnet, dass** die Verriegelungsvorrichtung (27) aus einem durch eine am Ende des Bügels (20) ausgebildete Öse (29) hindurchsteckbaren und in eine Verriegelungsöffnung des Verstärkungsrahmens (17) einsteckbaren Zapfen (22) besteht.

6. Wanne nach Anspruch 5 ,**dadurch gekennzeichnet, dass** der an seinem oberen Ende mit einer Handhabe (23) versehene Zapfen (22) in dem Verstärkungsrahmen (17) mittels eines über eine Steuervorrichtung (26) elektrisch ansteuerbaren Riegels verriegelbar ist.

7. Wanne nach Anspruch 6, **dadurch gekennzeichnet, dass** die Handhabe (23) des Zapfens (22) aus einem aus dem Querschnitt des Bügels (20) herausgearbeiteten Teilstück des Bügels (20) besteht, welches bei geschlossener und verriegelter Tür (16) eine formschlüssigen Bestandteil des Bügels (20) bildet und zur Handhabung des Zapfens (22) in eine winklig zum Bügel (20) stehende Stellung verdrehbar ist.

8. Wanne nach einem der Ansprüche 5 bis 7, **dadurch gekennzeichnet, dass** der Zapfen (22) eine Betätigung (25) zur Ansteuerung der Steuervorrichtung (26) für den Riegel aufweist.

9. Wanne nach Anspruch 8, **dadurch gekennzeichnet, dass** die Betätigung aus einem in dem Zapfen (22) verschiebbar angeordneten Taster (25) besteht und der Taster (25) in seiner Betätigungsstellung einen Anschluss der Steuervorrichtung (26) an eine Stromversorgung (32) herstellt.

10. Wanne nach Anspruch 4, **dadurch gekennzeichnet, dass** die Verriegelungsvorrichtung aus einem in dem Verstärkungsrahmen (17) verschiebbar angeordneten Verriegelungsbolzen (51) besteht, der von einer Feder in seine in eine am Bügel (20) angeordnete Verriegelungsausnehmung eingerastete Verriegelungsstellung vorgespannt und mittels eines von einer Steuervorrichtung ansteuerbaren elektrischen Stellantriebes in einer außer Eingriff mit dem Bügel (20) stehende Freigabestellung überführbar ist.

11. Wanne nach Anspruch 10, **dadurch** gekenntzeichnet, dass der Verriegelungsbolzen an seiner dem Wanneninneren zugewandten Seite eine Schrägfläche (52) aufweist derart, dass der Bügel (20) bei der Schließbewegung der Tür (16) den Verriegelungsbolzen (51) entgegen der Federwirkung verschiebt.

12. Wanne nach Anspruch 10 oder 11, **dadurch gekennzeichnet, dass** die Steuervorrichtung für den elektrischen Stellantrieb aus einem in dem Bügel (20) gegen die Wirkung einer Feder (53) in dem Bügel (20) eindrückbaren Entriegelungsknopf (50) besteht, der an seiner dem Verriegelungsbolzen (51) zugewandten Unterseite einen mit einem im Verriegelungsbolzen (51) angeordneten Reed-Kontakt zusammenwirkenden und diesen bei Annäherung an den Verriegelungsbolzen (51) schließenden Magneten (54) aufweist derart, dass das Schließen des Reed-Kontaktes den elektrischen Stellantrieb für die Bewegung des Verriegelungsbolzens (51) auslöst.

13. Wanne nach einem der Ansprühe 1 bis 12, **dadurch gekennzeichnet, dass** an der Wanne ein Sensor zur Feststellung einer Wannenfüllung mit Wasser angebracht ist, der ein entsprechendes Signal an die Steuervorrichtung (26) übermittelt.

14. Wanne nach einem der Ansprüche 7 bis 13, **dadurch gekennzeichnet, dass** die Steuervorrichtung (26) bei einem eine leere Wanne anzeigenden Sensorsignal einen den Riegel in die Freigabestellung bewegenden Elektromagneten ansteuert und bei einem eine Wasserfüllung in der Wanne anzeigenden Sensorsignal keine Ansteuerung des Elektromagneten vornimmt.

## Claims

1. Bathtub comprising a door (16) arranged in a U-shaped opening (15) formed in the region of a side wall of the bathtub, it being possible to pivot the door (16) into the bathtub about a hinge (18) which is mounted on the bathtub so as to be laterally adjacent to the opening (15) and a seal being arranged between the door (16) and the bathtub body (10), and it being possible to lock the door (16), at the end thereof opposite the hinge (18), to the bathtub body (10) by means of a locking device (27) and a U-shaped reinforcement frame (17) which surrounds the opening (15) being arranged in the bathtub body (10), to which reinforcement frame the hinge (18) and the locking device (27) of the door (16) are fixed, **characterised in that** the hinge consists of a joint rod (18) which is rigidly connected at the upper end thereof to the door (16), is guided through the bathtub body (10) and is mounted on the reinforcement frame (17), at least in the upper and lower end regions.

2. Bathtub according to claim 1, **characterised in that** the pivot bearing (34) mounting the lower end of the joint rod (18) is fastened to a plate (33) which is arranged on the reinforcement frame (17) such that it can be displaced in the opening direction of the door (16), and **in that** the upper end of the pivot bearing mounting the joint rod (18) is formed as a bearing which is resilient in the displacement directions of the joint rod (18).

3. Bathtub according to claim 2, **characterised in that** the plate (33) can be displaced via a screw thread.

4. Bathtub according to any one of claims 1 to 3, **characterised in that** the joint rod (18) is connected at the upper end thereof to a bracket (20) which forms the upper edge of the door (16) and bridges the opening (15) and when the door is closed (16) the bracket (20) can be connected to the reinforcement frame (17) via the locking device (27) which acts on the free end of the bracket.

5. Bathtub according to claim 4, **characterised in that** the locking device (27) consists of a pin (22) which can be inserted through an eye (29) formed on the end of the bracket (20) and can be inserted into a locking opening in the reinforcement frame (17).

6. Bathtub according to claim 5, **characterised in that** the pin (22), which is provided with a handle (23) at its upper end, can be locked in the reinforcement frame (17) by means of a bar which can be electrically controlled via a control device (26).

7. Bathtub according to claim 6, **characterised in that** the handle (23) of the pin (22) consists of a part of the bracket (20) which is worked out of the cross-section of the bracket (20), which part forms a positive locking component of the bracket (20) when the door (16) is closed and locked and can be rotated into a position at an angle relative to the bracket (20) for handling the pin (22).

8. Bathtub according to any one of claims 5 to 7, **characterised in that** the pin (22) has a control (25) for actuating the control device (26) for the bar.

9. Bathtub according to claim 8, **characterised in that** the control consists of a push-button (25) which Is displaceably arranged in the pin (22) and the push-button, in the actuated position thereof, connects the control device (26) to a power supply (32).

10. Bathtub according to claim 4, **characterised in that** the locking device consists of a locking bolt (51) which is displaceably arranged in the reinforcement frame (17), which locking bolt is biased into the locked position thereof, in which it is latched into a locking recess arranged in the bracket (20), by a spring and can be transferred into a released position, in which it is not in engagement with the bracket (20), by means of an electric servomotor which can be actuated by a control device.

11. Bathtub according to claim 10, **characterised in that** the locking bolt has a bevel (52) on the side thereof facing the interior of the bathtub, in such a way that the bracket (20) displaces the locking bolt (51) against the spring action as the door (16) is being closed.

12. Bathtub according to either claim 10 or claim 11, **characterised in that** the control device for the electric servomotor consists of an unlocking button (50) in the bracket (20) which can be pressed into the bracket (20) against the action of a spring (53), which unlocking button comprises, on the underside thereof facing the locking bolt, a magnet (54) which cooperates with a reed contact arranged in the locking bolt (51) and closes said reed contact when brought near the locking bolt (51), in such a way that closing the reed contact releases the electric servomotor for moving the locking bolt (51).

13. Bathtub according to any one of claims 1 to 12, **characterised in that** a sensor for determining when the bathtub is filled with water is mounted on the bathtub, which sensor transmits a corresponding signal to the control device (26).

14. Bathtub according to any one of claims 7 to 13, **characterised in that** when the sensor signal indicates that the bathtub is empty the control device (26) actuates an electromagnet which moves the bar into the released position and when the sensor signal indicates that the bathtub is filled with water the control device does not actuate the electromagnet.

## Revendications

1. Baignoire équipée d'une porte (16) agencée dans une ouverture (15) en forme de U, réalisée dans la zone d'une paroi latérale de la baignoire, la porte (16) pouvant pivoter vers l'intérieur de la baignoire autour d'un axe de rotation (18) maintenu latéralement à côté de l'ouverture (15) sur la baignoire et une garniture étant disposée entre la porte (16) et le corps de baignoire (10), et la porte (16) pouvant être verrouillée sur son extrémité opposée à l'axe de rotation (18) au moyen d'un dispositif de verrouillage (27) au corps de baignoire (10) et un cadre de renforcement (17) en forme de U, entourant l'ouverture (15) étant disposé dans le corps de baignoire (10), sur lequel cadre l'axe de rotation (18) et le dispositif de verrouillage (27) de la porte (16) sont fixés, **caractérisée en ce que** l'axe de rotation se compose d'une tige articulée (18) reliée fixement sur son extrémité supérieure à la porte (16), traversant le corps de baignoire (10) et logée au moins dans la zone d'extrémité supérieure et inférieure sur le cadre de renforcement (17).

2. Baignoire selon la revendication 1, **caractérisée en ce que** le coussinet de pivotement (34) logeant l'extrémité inférieure de la tige articulée (18) est fixé sur une plaque (33) disposée de manière réglable sur le cadre de renforcement (17) dans le sens d'ouverture de la porte (16) et **en ce que** le coussinet de pivotement logeant l'extrémité supérieure de la tige articulée (18) est réalisé comme un palier flexible dans les sens de réglage de la tige articulée (18).

3. Baignoire selon la revendication 2, **caractérisée en ce que** la plaque (33) peut être réglée par un pas de vis.

4. Baignoire selon l'une quelconque des revendications 1 à 3, **caractérisée en ce que** la tige articulée (18) est reliée sur son extrémité supérieure à un étrier (20) recouvrant l'ouverture (15) et formant l'arête supérieure de la porte (16) et **en ce que** l'étrier (20) peut être relié, lorsque la porte (16) est fermée, par le dispositif de verrouillage (27) agissant sur son extrémité libre au cadre de renforcement (17).

5. Baignoire selon la revendication 4, **caractérisée en ce que** le dispositif de verrouillage (27) se compose d'un tenon (22) pouvant être enfiché dans une ouverture de verrouillage du cadre de renforcement (17) et pouvant traverser un oeillet (29) réalisé sur l'extrémité de l'étrier (20).

6. Baignoire selon la revendication 5, **caractérisée en ce que** le tenon (22) pourvu sur son extrémité supérieure d'une prise (23) peut être verrouillé dans le cadre de renforcement (17) au moyen d'un verrou pouvant être commandé électriquement par un dispositif de commande (26).

7. Baignoire selon la revendication 6, **caractérisée en ce que** la prise (23) du tenon (22) se compose d'une partie de l'étrier (20) façonnée dans la section de ce dernier, qui forme, lorsque la porte (16) est fermée et verrouillée, un élément positif de l'étrier (20) et peut être tournée pour la manipulation du tenon (22) dans une position angulaire par rapport à l'étrier (20).

8. Baignoire selon l'une quelconque des revendications 5 à 7, **caractérisée en ce que** le tenon (22) présente un actionnement (25) destiné à commander le dispositif de commande (26) pour le verrou.

9. Baignoire selon la revendication 8, **caractérisée en ce que** l'actionnement se compose d'un bouton-poussoir (25) disposé de manière mobile dans le tenon (22) et **en ce que** le bouton-poussoir (25) raccorde, dans sa position d'actionnement, le dispositif de commande (26) à une alimentation électrique (32).

10. Baignoire selon la revendication 4, **caractérisée en ce que** le dispositif de verrouillage se compose d'un boulon de verrouillage (51) disposé de manière mobile dans le cadre de renforcement (17), qui est précontraint par un ressort dans sa position de verrouillage encliquetée dans un évidement de verrouillage disposé sur l'étrier (20) et peut être transféré au moyen d'un mécanisme de commande électrique pouvant être commandé par un dispositif de commande dans une position de libération désengagée de l'étrier (20).

11. Baignoire selon la revendication 10, **caractérisée en ce que** le boulon de verrouillage présente sur son côté tourné vers l'intérieur de la baignoire, une surface oblique (52) de telle manière que l'étrier (20) déplace, lors du mouvement de fermeture de la porte (16), le boulon de verrouillage (51) dans le sens inverse de l'action du ressort.

12. Baignoire selon la revendication 10 ou 11, **caractérisée en ce que** le dispositif de commande pour le mécanisme de commande électrique se compose d'un bouton de déverrouillage (50) pouvant être enfoncé dans l'étrier (20) contre l'action d'un ressort (53) dans l'étrier (20), lequel présente sur son côté inférieur tourné vers le boulon de verrouillage (51), un aimant (54) coopérant avec un contact à lames souples disposé dans le boulon de verrouillage (51) et le fermant lors de l'approche du boulon de verrouillage (51) de telle manière que la fermeture du contact à lames souples déclenche le mécanisme de commande électrique pour le mouvement du boulon de fermeture (51).

13. Baignoire selon l'une quelconque des revendications 1 à 12, **caractérisée en ce qu'**un capteur est monté sur la baignoire pour la détermination d'un remplissage de baignoire en eau, lequel capteur transmet un signal correspondant au dispositif de commande (26).

14. Baignoire selon l'une quelconque des revendications 7 à 13, **caractérisée en ce que** le dispositif de commande (26) commande, pour un signal de capteur indiquant une baignoire vide, un électroaimant déplaçant le verrou dans la position de libération et n'entreprend aucune commande de l'électroaimant pour un signal de capteur indiquant un remplissage de baignoire en eau.
